# FASCICULE DE BREVET EUROPEEN

(11) **EP 4 592 474 B1**
(45) Date de publication et mention de la délivrance du brevet: **13.05.2026**
(21) Numéro de dépôt: 25151171.3
(22) Date de dépôt: 10.01.2025
(51) Int. Cl.: E04H 4/12

(54) **CUVE DE FILTRATION POUR PISCINE MUNIE D'UN PIQUAGE D'INJECTION D'EAU DE RÉCUPÉRATION**
SCHWIMMBECKENFILTER MIT EINEM ZULAUF ZUM EINSPRITZEN VON RÜCKLAUFWASSER
SWIMMING POOL FILTER TANK PROVIDED WITH A BRANCH TAP FOR INJECTING RECOVERY WATER

(30) Priorité: 24.01.2024 FR 2400662
(43) Date de publication de la demande: 30.07.2025
(73) Titulaire: Magiflex, 10000 Troyes (FR)
(72) Inventeur: DRION, Lucas Lionel Florent, 10390 Clérey (FR)
(74) Mandataire: Marconnet, Sébastien

(56) Documents cités:
- WO-A1-2012/021935
- WO-A1-2022/023826
- FR-A1- 3 090 715
- US-A- 2 979 206
- US-A1- 2006 102 541
- US-B1- 11 111 683

## Description

L'invention porte sur une cuve de filtration pour piscine munie d'un piquage d'injection d'eau de récupération.

On connaît des blocs de filtration comportant une cuve de filtration contenant au moins un filtre destiné à filtrer l'eau de la piscine. Une pompe pouvant être associée à un multiplicateur de débit permet de créer un flux d'eau à l'intérieur du bassin de piscine et du bloc de filtration. Afin de faire face à l'évolution environnementale et à la transition énergétique que notre société est en train de vivre, la demanderesse propose un système de récupération de l'eau du trop-plein de piscine vers une cuve de récupération de plusieurs milliers de litres, par exemple de l'ordre de 5000L.

Il existe donc le besoin de ne pas polluer et salir l'eau du bassin qui a déjà été filtrée et traitée par l'eau issue de la récupération, et ce dans un but de confort pour le propriétaire de la piscine mais également dans un but environnemental afin de ne pas traiter une eau qui l'a déjà été. En effet, le traitement d'une eau déjà traitée entraîne une surconsommation électrique et une surconsommation de produits chimiques.

L'invention vise à combler efficacement ces besoins en proposant un bloc de filtration selon la revendication 1 pour un bassin de piscine comportant:
- une cuve de filtration comportant une paroi délimitant un espace interne,
- au moins un filtre disposé à l'intérieur de l'espace interne de la cuve de filtration,
- la cuve de filtration comportant un piquage d'injection d'eau de récupération réalisé dans la paroi de la cuve de filtration, ledit piquage d'injection d'eau de récupération étant disposé en amont du filtre, ledit piquage d'injection d'eau de récupération étant destiné à être en communication fluidique avec une cuve de récupération d'eau, le bloc comportant un clapet anti-retour étant monté en série avec le piquage d'injection d'eau de récupération de façon à éviter une vidange gravitaire du bassin de piscine.

L'invention permet ainsi, grâce au piquage d'injection d'eau de récupération, de relier la cuve de récupération d'eau au bloc de filtration via un tuyau connecté en amont du filtre afin que l'eau de récupération qui servira au remplissage du bassin et qui peut être sale, contenir des algues, etc, soit directement filtrée et traitée avant d'alimenter le reste du bassin de la piscine contenant une eau propre. US 2 979 206 A divulgue un bloc de filtration selon la préambule de la revendication 1. Aussi WO 2022/023826 A1, WO 2012/021935 A1, US 2006/102541 A1, US 11 111 683 B1 et FR 3 090 715 A1 divulguent des blocs de filtration selon l'art antérieure.

Selon une réalisation de l'invention, ledit bloc de filtration comporte une sortie de trop plein réalisée dans la paroi de la cuve de filtration, ladite sortie de trop plein étant destinée à être en communication fluidique avec la cuve de récupération d'eau.

Selon l'invention, un clapet anti-retour est monté en série avec le piquage d'injection d'eau de récupération de façon à éviter une vidange gravitaire du bassin de piscine.

Selon une réalisation de l'invention, ledit bloc de filtration comporte un raccord de connexion monté sur le piquage d'injection d'eau de récupération pour la connexion avec un tuyau d'entrée d'eau.

Selon une réalisation de l'invention, ledit bloc de filtration comporte une pompe d'injection d'eau de récupération comportant une sortie à laquelle est connectée le tuyau d'entrée d'eau.

Selon une réalisation de l'invention, le raccord de connexion est un raccord union pour faciliter le montage/démontage du tuyau d'entrée d'eau.

Selon une réalisation de l'invention, le filtre présente une forme cylindrique creuse.

Selon une réalisation de l'invention, le filtre est de préférence constitué d'une nappe d'un matériau non tissé plissé en accordéon.

Selon une réalisation de l'invention, ledit bloc de filtration comporte une pompe de filtration comportant un moteur électrique à vitesse variable, multivitesse, ou vitesse fixe.

L'invention a également pour objet un ensemble comportant un bloc de filtration tel que précédemment défini et une cuve de récupération d'eau en communication fluidique avec le piquage d'injection d'eau de récupération.

L'invention sera mieux comprise à la lecture de la description qui suit et à l'examen des figures qui l'accompagnent. Ces figures ne sont données qu'à titre illustratif mais nullement limitatif de l'invention.
[Fig. 1] La figure 1 est une vue en perspective avant d'un bloc de filtration selon l'invention;
[Fig. 2] La figure 2 est une vue en perspective arrière d'un bloc de filtration selon l'invention;
[Fig. 3] La figure 3 montre des vues en perspective suivant deux angles différents d'une même cuve de filtration munie d'un piquage d'injection d'eau de récupération.

Les éléments identiques, similaires ou analogues conservent la même référence d'une figure à l'autre.

Les figures 1 et 2 montrent un bloc de filtration 10 pour piscine comportant une cuve de filtration 11 ayant une paroi 14, notamment de forme cylindrique, délimitant un espace interne. La paroi 14 de la cuve de filtration vient de matière avec un conduit récupérateur 13 (dit "skimmer" en anglais), de préférence de forme évasée, ayant une ouverture 12 débouchant dans un volume du bassin de piscine. L'ouverture 12 peut être fermée par un volet pivotant. En variante, le conduit récupérateur 13 est rapporté et fixé sur la paroi 14 de la cuve 11. La paroi 14 de la cuve de filtration 11 présente du côté de son extrémité haute une ouverture d'accès 15 destinée à être située au niveau du sol autour de la piscine. L'ouverture d'accès 15 est destinée à être obturée par une trappe amovible (non représentée).

Au moins un filtre est disposé à l'intérieur de l'espace interne de la cuve de filtration 11. Avantageusement, comme on peut le voir sur la figure 2, un premier filtre 16.1 assure une filtration grossière laissant passer les particules de dimension inférieure à une fraction de millimètre sur un principe de filtre écran. Par exemple, ce premier filtre 16.1 est constitué d'un panier moulé filtrant comportant des orifices formés entre des nervures de matière plastique injectée. En outre, un deuxième filtre 16.2 assurant une filtration fine présente une forme cylindrique creuse. Ce filtre cylindrique 16.2 est de préférence constitué d'une nappe d'un matériau non tissé plissé en accordéon. La nappe est maintenue entre deux flasques circulaires et entourée d'un matériau non tissé extérieur. En amont du premier filtre 16.1, on pourra prévoir un moyen de préfiltration comme par exemple une toile à orifices de 0.1 à 0.5mm, par exemple 0.3mm. Alternativement, le filtre 16.2 pourra être réalisé dans un matériau tissé.

Un premier conduit 17 connecté à la cuve de filtration 11 dans lequel circule un flux d'eau primaire est relié à une entrée d'une pompe 18, laquelle présente une sortie connectée à une entrée d'injection 19 d'un multiplicateur de débit 21. Un deuxième conduit 22 issu de la cuve de filtration 11 dans lequel circule un flux d'eau secondaire est relié à une entrée d'aspiration 24 du multiplicateur de débit 21. Le multiplicateur de débit 21, de préférence de type Venturi, comporte, de façon connue en soi, un tronçon convergent et un tronçon divergent pour accélérer le flux d'eau généré à sa sortie 25. On crée ainsi un courant de circulation d'eau à l'intérieur du bassin de piscine. La pompe 18 peut comporter un moteur électrique à vitesse variable, multivitesse, afin de faire varier l'intensité du débit d'eau à l'intérieur du bassin, ou alternativement à vitesse fixe.

Le conduit récupérateur 13 et la sortie 25 du multiplicateur de débit peuvent déboucher dans une plaque 26 intégrée dans un muret 27 de la piscine ou dans deux plaques distinctes.

En outre, comme on peut le voir sur la figure 3, la cuve de filtration 11 comporte une sortie de trop plein 33 réalisée dans la paroi 14 de la cuve de filtration 11. La sortie de trop plein 33 est destinée à être en communication fluidique avec une cuve de récupération d'eau 31. A cet effet, la sortie de trop plein 33 comporte un raccord auquel est connecté un tuyau de sortie d'eau débouchant vers la cuve de récupération d'eau 31. La sortie de trop plein 33 est réalisée en partie haute de la cuve de filtration 11, en amont du filtre 16.1 et/ou du filtre 16.2. La sortie de trop plein 33 peut être associée à un système de trop plein à niveau réglable 32 permettant de régler un niveau d'eau dans le bassin de piscine tel que décrit dans le document FR3090715.

La cuve de filtration 11 comporte également un piquage d'injection d'eau de récupération 30 réalisé dans la paroi 14 de la cuve de filtration 11. Le piquage d'injection d'eau de récupération 30 est disposé en amont du filtre 16.1 et/ou du filtre 16.2. Le piquage d'injection d'eau de récupération 30 est destiné à être en communication fluidique avec une cuve de récupération d'eau 31. Le piquage d'injection d'eau de récupération 30 comporte une ouverture traversante réalisée dans la paroi de la cuve de filtration 11. L'ouverture traversante peut être associée à un conduit venant de matière avec la paroi 14.

Un clapet anti-retour 35 est monté en série avec le piquage d'injection d'eau de récupération 30 de façon à éviter une vidange gravitaire du bassin de piscine. Un raccord de connexion 40 est également monté sur le piquage d'injection d'eau de récupération 30 pour la connexion avec un tuyau d'entrée d'eau 36. Le clapet anti-retour 35 peut être disposé en aval du raccord de connexion 40 par rapport à un sens d'écoulement de l'eau à l'intérieur du tuyau d'entrée d'eau 36.

Une pompe d'injection d'eau de récupération 37 comporte une entrée en communication fluidique avec l'eau contenue dans la cuve de récupération d'eau 31. La pompe 37 peut être disposée à l'intérieur de la cuve de récupération d'eau 31 ou à l'extérieur de la cuve de récupération d'eau 31. Dans ce cas, l'entrée de la pompe 37 est reliée à la cuve de récupération d'eau 31 par l'intermédiaire d'un tuyau.

La pompe d'injection d'eau de récupération 37 comporte également une sortie à laquelle est connectée le tuyau d'entrée d'eau 36 relié au piquage d'injection d'eau de récupération 30 par l'intermédiaire du raccord de connexion 40.

Avantageusement, le raccord de connexion 40 est un raccord union pour faciliter le montage/démontage du tuyau d'entrée d'eau 36. Le raccord union 40 comporte deux extrémités taraudées et/ou filetées. Le raccord union 40 est par exemple vissé sur une zone filetée du piquage d'injection d'eau de récupération 30. Alternativement, le raccord de connexion 40 est un raccord de connexion rapide encliquetable du même type que ceux utilisés avec les tuyaux d'arrosage.

Lors d'un remplissage du bassin de piscine par de l'eau de récupération, la pompe d'injection d'eau de récupération 37, aspire via son entrée de l'eau contenue dans la cuve de récupération 37 et la refoule via sa sortie dans le tuyau d'entrée d'eau 36 qui achemine l'eau jusqu'à la cuve de filtration 11 par l'intermédiaire du piquage d'injection d'eau de récupération 30. L'eau de récupération 30 est injectée suivant la flèche F1 en amont du filtre 16.1, 16.2 de la cuve de filtration 11, tel que montré sur la figure 3. L'eau de récupération sale est ainsi filtrée et traitée avant un retour dans le bassin de piscine contenant une eau propre.

L'étendue de la protection de l'invention est limitée uniquement par les revendications jointes.

## Revendications

1. Bloc de filtration (10) pour un bassin de piscine comportant:
- une cuve de filtration (11) comportant une paroi (14) délimitant un espace interne,
- au moins un filtre (16.1, 16.2) disposé à l'intérieur de l'espace interne de la cuve de filtration (11),
**caractérisé en ce que** la cuve de filtration (11) comporte un piquage d'injection d'eau de récupération (30) réalisé dans la paroi (14) de la cuve de filtration (11), ledit piquage d'injection d'eau de récupération (30) étant disposé en amont du filtre (16.1, 16.2), ledit piquage d'injection d'eau de récupération (30) étant destiné à être en communication fluidique avec une cuve de récupération d'eau (31), **caractérisé en ce que** :
- un clapet anti-retour (35) étant monté en série avec le piquage d'injection d'eau de récupération (30) de façon à éviter une vidange gravitaire du bassin de piscine.

2. Bloc de filtration selon la revendication 1, **caractérisé en ce qu'**il comporte une sortie de trop plein (33) réalisée dans la paroi (14) de la cuve de filtration (11), ladite sortie de trop plein (33) étant destinée à être en communication fluidique avec la cuve de récupération d'eau (31).

3. Bloc de filtration selon la revendication 1 ou 2, **caractérisé en ce qu'**il comporte un raccord de connexion (40) monté sur le piquage d'injection d'eau de récupération (30) pour la connexion avec un tuyau d'entrée d'eau (36).

4. Bloc de filtration selon la revendication 3, **caractérisé en ce qu'**il comporte une pompe d'injection d'eau de récupération (37) comportant une sortie à laquelle est connectée le tuyau d'entrée d'eau (36).

5. Bloc de filtration selon la revendication 3 ou 4, **caractérisé en ce que** le raccord de connexion (40) est un raccord union pour faciliter le montage/démontage du tuyau d'entrée d'eau (36).

6. Bloc de filtration selon l'une quelconque des revendications 1 à 5, **caractérisé en ce que** le filtre (16.2) présente une forme cylindrique creuse.

7. Bloc de filtration selon la revendication 6, **caractérisé en ce que** le filtre (16.2) est de préférence constitué d'une nappe d'un matériau non tissé plissé en accordéon.

8. Bloc de filtration selon l'une quelconque des revendications 1 à 7, **caractérisé en ce qu'**il comporte une pompe de filtration (18) comportant un moteur électrique à vitesse variable, multivitesse, ou vitesse fixe.

9. Ensemble comportant un bloc de filtration défini selon l'une quelconque des revendications précédentes et une cuve de récupération d'eau (31) en communication fluidique avec le piquage d'injection d'eau de récupération (30).

## Patentansprüche

1. Filterblock (10) für ein Schwimmbecken mit:
- einem Filtrationstank (11) mit einer einen Innenraum abgrenzenden Wand (14),
- mindestens einem Filter (16.1, 16.2), der im Innenraum des Filtrationstanks (11) angeordnet ist,
**dadurch gekennzeichnet, dass** der Filtrationstank (11) ein Anschlussstück zur Rückgewinnungswassereinspritzung (30) in der Wand (14) des Filtrationstanks (11) aufweist, wobei dieses Anschlussstück zur Rückgewinnungswassereinspritzung (30) stromaufwärts des Filters (16.1, 16.2) angeordnet ist, wobei dieses Anschlussstück zur Rückgewinnungswassereinspritzung (30) in fluidischer Verbindung mit einem Wasserrückgewinnungstank (31) stehen soll,
**dadurch gekennzeichnet, dass**:
- ein Rückschlagventil (35) in Reihe mit dem Anschlussstück zur Rückgewinnungswassereinspritzung (30) geschaltet ist, um ein Entleeren des Schwimmbeckens durch Schwerkraft zu verhindern.

2. Filterblock nach Anspruch 1, **dadurch gekennzeichnet, dass** er einen Überlauf (33) in der Wand (14) des Filtrationstanks (11) aufweist, wobei der Überlauf (33) mit dem Wasserrückgewinnungstank (31) in fluidischer Verbindung stehen soll.

3. Filterblock nach Anspruch 1 oder 2, **dadurch gekennzeichnet, dass** er ein Verbinder (40) umfasst, der auf dem Anschlussstück zur Rückgewinnungswassereinspritzung (30) für die Verbindung mit einem Wasserzulaufrohr (36) montiert ist.

4. Filterblock nach Anspruch 3, **dadurch gekennzeichnet, dass** er eine Rückgewinnungswassereinspritzpumpe (37) mit einem Auslass, an den das Wasserzulaufrohr (36) angeschlossen ist, umfasst.

5. Filterblock nach Anspruch 3 oder 4, **dadurch gekennzeichnet, dass** es sich bei dem Verbinder (40) um eine Rohrverbindung mit Überwurfmutter handelt, die die Montage/Demontage des Wasserzulaufrohrs (36) erleichtert.

6. Filterblock nach einem der Ansprüche 1 bis 5, **dadurch gekennzeichnet, dass** der Filter (16.2) eine hohle zylindrische Form aufweist.

7. Filterblock nach Anspruch 6, **dadurch gekennzeichnet, dass** der Filter (16.2) vorzugsweise aus einem Blatt aus zickzack gefaltetem Vliesstoff besteht.

8. Filterblock nach einem der Ansprüche 1 bis 7, **dadurch gekennzeichnet, dass** er eine Filtrationspumpe (18) mit einem Elektromotor mit veränderlicher, mehrfacher oder fester Drehzahl umfasst.

9. Anordnung, umfassend einen nach einem der vorhergehenden Ansprüche definierten Filterblock und einen Wasserrückgewinnungstank (31), der in fluidischer Verbindung mit dem Anschlussstück zur Rückgewinnungswassereinspritzung (30) steht.

## Claims

1. A filtration block (10) for a swimming pool basin comprising:
- a filtration tank (11) comprising a wall (14) delimiting an internal space,
- at least one filter (16.1, 16.2) arranged inside the internal space in the filtration tank (11),
**characterized in that** the filtration tank (11) has a connection piece for recovery water injection (30) in the wall (14) of the filtration tank (11), said connection piece for recovery water injection (30) being arranged upstream of the filter (16.1, 16.2), said connection piece for recovery water injection (30) being intended to be in fluidic communication with a water recovery tank (31),
**characterized in that**:
- a non-return valve (35) is mounted in series with the connection piece for recovery water injection (30) in order to avoid gravity draining of the swimming pool basin.

2. The filtration block according to claim 1, **characterized in that** it comprises an overflow outlet (33) in the wall (14) of the filtration tank (11), said overflow outlet (33) being intended to be in fluidic communication with the water recovery tank (31).

3. The filtration block according to claim 1 or 2, **characterized in that** it comprises a connection fitting (40) mounted on the connection piece for recovery water injection (30) and to be connected to a water inlet pipe (36).

4. The filtration block according to claim 3, **characterized in that** it comprises a recovery water injection pump (37) including an outlet to which the water inlet pipe (36) is connected.

5. The filtration block according to claim 3 or 4, **characterized in that** the connection fitting (40) is a pipe union for facilitating the assembly/disassembly of the water inlet pipe (36).

6. The filtration block according to any one of the claims 1 to 5, **characterized in that** the filter (16.2) has a hollow cylindrical shape.

7. The filtration block according to claim 6, **characterized in that** the filter (16.2) is preferably made of a sheet of accordion-pleated non-woven material.

8. The filtration block according to any one of the claims 1 to 7, **characterized in that** it comprises a filtration pump (18) including a variable speed, multispeed, or fixed speed electric motor.

9. An assembly comprising a filtration block defined according to any one of the preceding claims and a water recovery tank (31) in fluidic communication with the connection piece for recovery water injection (30).
